# EUROPÄISCHE PATENTSCHRIFT

(11) **EP 0 262 197 B1**
(45) Veröffentlichungstag und Bekanntmachung des Hinweises auf die Patenterteilung: **06.06.1990**
(21) Anmeldenummer: 87902302.6
(22) Anmeldetag: 08.04.1987
(51) Int. Cl.: F02M 45/08

(54) **EINSPRITZDÜSE FÜR BRENNKRAFTMASCHINEN**
INJECTION VALVE FOR INTERNAL COMBUSTION ENGINES
SOUPAPE D'INJECTION POUR MOTEURS A COMBUSTION INTERNE

(30) Priorität: 15.04.1986 AT 988/86
(43) Veröffentlichungstag der Anmeldung: 06.04.1988
(73) Patentinhaber: VOEST-ALPINE AUTOMOTIVE Gesellschaft m.b.H., A-4020 Linz (AT)
(72) Erfinder: HAIDER, Gottfried, A-4020 Linz (AT)
(74) Vertreter: Haffner, Thomas M., Dr.
(86) Internationale Anmeldenummer: AT8700024
(87) Internationale Veröffentlichungsnummer: WO8706308

(56) Entgegenhaltungen:
- DE-A- 2 710 216
- DE-A- 3 113 475
- DE-B- 1 270 883
- DE-B- 1 284 687
- DE-C- 829 682

## Beschreibung

Die Erfindung bezieht sich auf eine Einspritzdüse für Brennkraftmaschinen mit einem Düsenkörper mit Spritzlöchern für Brennstoff und zwei koaxialen Ventilnadeln, bei welcher die äußere Hohlnadel und die innere Ventilnadel federnd abgestützt sind und mit gesonderten Spritzlöchern zusammenwirken und die Hohlnadel radiale Bohrungen aufweist.

Um die Einspritzung in eine Vor- und eine Haupteinspritzung zu unterteilen, um günstigeres Emissionsverhalten zu erzielen und gleichzeitig die Geräuschentwicklung herabzusetzen und einen höheren Wirkungsgrad zu erzielen, ist beispielsweise aus der DE-A-31 13 475 eine Ausbildung bekanntgeworden, bei welcher eine zwei Nadeln aufweisende Düse vorgesehen ist. Eine äußere Hohlnadel enthält hiebei eine koaxial geführte Düsennadel, wobei beide Nadeln federbelastet und axial Verschiebbar sind. Die Hohlnadel weist hiebei radiale Bohrungen zur Verbindung mit dem Druckraum der inneren Ventilnadel auf. Die Nadeln wirken mit gesonderten Spritzlöchern zusammen und durch geeignete Bemessung der Federn sowie der für das Abheben der Nadeln von ihrem Sitz wirksamen Druckschultern lassen sich die Steuerzeiten für die Voreinspritzung und die Haupteinspritzung vorgeben. Bei derartigen Ausbildungen gehen die Vor- und die Haupteinspritzung unmittelbar ineinander über, so daß eine scharfe Trennung zwischen Vor- und Haupteinspritzung nicht erfolgt. Im übrigen sind koaxiale Kegelsitze erforderlich, wodurch eine relativ aufwendige Bearbeitung zur Vermeidung von Toleranzproblemen notwendig ist. Der Beginn, das Ende und die Dauer der Voreinspritzung sind hiebei verschleißabhängig und nicht exakt definiert. Dadurch, daß die innere Nadel ihren Sitz in der äußeren Düsennadel hat, sind die Bewegungen der beiden Nadeln miteinander gekoppelt und es ist ein großes Volumen zwischen dem Ventil und den Spritzlöchern konstruktiv erforderlich, welches die Gefahr eines Nachtropfens der Düse mit sich bringt.

Aus der DE-A-2711 391 ist eine Kraftstoffeinspritzdüse bekanntgeworden, bei der in einer Hohlnadel eine Ventilnadel koaxial geführt ist. Beide Nadeln sind federbelastet und wirken mit gesonderten Spritzlöchern zusammen. Die Kraftstoffzufuhr erfolgt über radiale Bohrungen in der Hohlnadel im Inneren zur Düsenspitze, wobei in Abhängigkeit von den Federkräften und den beaufschlagten Flächen der Düsennadel die Reihenfolge der Öffnung und die Öffnungszeiten der den Düsennadeln zugeordneten Spritzlöcher gesteuert werden kann. Auch bei dieser bekannten Ausbildung gehen somit die Vor- und Haupteinspritzung unmittelbar ineinander über, so daß eine scharfe Trennung der Einspritzvorgänge nicht möglich wird.

Aus der DE-C- 829 682 ist eine Ausbildung bekanntgeworden, bei welcher die Ventilnadel teilweise von einer in Abhängigkeit von den herrschenden Druckverhältnissen in axialer Richtung verschiebbaren federbelasteten Hülse umgeben wird. Die Zufuhr von Kraftstoff zu den Spritzlöchern erfolgt über Kanäle im Inneren der Ventilnadel, welche über radiale Bohrungen in der Hülse mit Kraftstoff unter Druck gespeist werden. Zur Trennung des Einspritzvorganges in eine Vor- und Haupteinspritzung erfolgt nach einem erste Abheben der Ventilnadel ein Überschleifen der radialen Bohrungen der Hülse durch das als Steuerkante ausgebildete, den Spritzlöchern abgewandte Ende der Ventilnadel, worauf bei steigendem Druck auch die Hülse in axialer Richtung für die weitere Einspritzung verschoben wird. Die Einspritzung erfolgt bei dieser bekannten Ausführungsform immer über die gleichen Spritzlöcher, da lediglich eine Ventilnadel vorhanden ist, und es kann daher nicht gezielt auf die unterschiedlichen Anforderungen einer Voreinspritzung bzw. Haupteinspritzung durch die Anordnung von getrennten Spritzlöchern, wie dies bei den oben genannten bekannten Ausführungsformen der Fall ist, eingegangen werden.

Eine weitere bekannte Ausbildung gemäß der DE-A-27 10 216 weist einen in einer Düsennadel geführten Steuerkolben auf. Der Steuerkolben gibt hiebei nach Abheben der Düsennadel über einen vorbestimmten Hub über radiale Steuerkanten zusätzliche Spritzlöcher frei. Ähnliche Ausführungsformen eines in einer Düsennadel geführten Steuerkolbens bzw. einer Ventilnadel sind beispielsweise auch der DE-B-1 284 687 und der DE-B-1 270 883 entnehmbar. Da die Vor- und die Haupteinspritzung lediglich hubabhängig von einem gemeinsamen Steuerglied, nämlich der Düsennadel, welche den Steuerkolben enthält, gesteuert sind, gehen die Vorteile der Voreinspritzung bei Vollast und bei höheren Drehzahlen verloren. Eine klare Trennung in Vor- und Haupteinspritzung ist auch bei dieser Ausbildung nicht möglich.

Die Erfindung zielt nun darauf ab, eine Ausbildung einer Einspritzdüse der eingangs genannten Art zu schaffen, welche die Möglichkeit ergibt, die Vor- und Haupteinspritzung klar zu trennen und die Steuerzeiten genau und unabhängig von den Steuerzeiten der Haupteinspritzung festlegen zu können. Darüberhinaus zielt die Erfindung darauf ab, eine derartige Ausbildung bei möglichst geringem Fertigungsaufwand zu verwirklichen. Zur Lösung dieser Aufgabe besteht die Erfindung im wesentlichen darin, daß die innere Ventilnadel als Steuerkolben ausgebildet ist, dessen Mantel im Bereich der Mündungen der radialen Bohrungen der Hohlnadel von einer ringförmigen Ausnehmung gebildete Steuerkanten aufweist, daß ausgehend von der ringförmigen Ausnehmung des Mantels des Steuerkolbens Kanäle zu einem am Steuerkolben angeordneten Sitz eines mit dem Steuerkolben zusammenwirkenden Ventilschließgliedes führen, daß eine an die ringförmige Ausnehmung angeschlossene axiale Bohrung Teil der Kanäle des Steuerholbens ist, und diese axiale Bohrung an der den Spritzlöchern zugewandten Stirnfläche konisch erweitert ist, und daß diese Stirnfläche mit einer Ventilkugel zusammenwirkt.

Dadurch, daß ein in einer Hohlnadel im wesentlichen dichtend geführter Steuerkolben vorgesehen ist, welcher mit radialen Bohrungen der Hohlnadel zusammenwirkt, kann zunächst unabhängig von einer Bewegung der Hohlnadel und ausschließlich definiert durch die Federbelastung des Steuerkolbens der Steuerkolben zur Freigabe von Spritzlöchern verschoben werden. Dadurch, daß der Steuerkolben selbst Sitzflächen für ein mit dem Steuerkolben zusammenwirkendes Ventilschließglied aufweist, lassen sich hier die Öffnungsdruckverhältnisse und die Zeiten exakt definieren und es wird in einfacher Weise die Möglichkeit geschaffen, eine sich selbst zentrierende Kugel ohne aufwendige Doppelpassung als Ventilschließglied einzusetzen. Die konische Erweiterung der Kanäle an der den Spritzlöchern zugewandten Stirnfläche erlaubt es, die Kugel mit seitlichem Spiel zu lagern, da sie sich gegenüber der konischen Dichtfläche des Steuerkolbens immer zentriert. Diese selbstzentrierende Ausbildung erlaubt eine billige Fertigung bei hoher Präzision und aufgrund des geringen Sitzdurchmessers eine kleinere Druckfläche, was wiederum zu einer Verkleinerung der Druckfeder führt. Eine derartig kleine Druckfeder für den Steuerkolben läßt sich bequem im Inneren der Hohlnadel unterbringen. Bei Ausbildung des Steuerkolbens mit diesem Ventilschließglied müssen die Kanäle des Steuerkolbens außerhalb der durch das Schließglied zu dichtenden Austrittsquerschnitte münden, wodurch sich ein etwas höherer Fertigungsaufwand ergibt. Durch die Steuerkanten des Steuerkolbens wird nach einem vorbestimmten Hub des Steuerkolbens der Druck wiederum abgebaut und es erfolgt ein definiertes Schließen der zugeordneten Spritzlöcher, bevor die Haupteinspritzung durch Abheben der Hohlnadel von ihrem Sitz eingeleitet wird. Gleichzeitig mit dieser Haupteinspritzung werden wiederum auch die Spritzlöcher, der Voreinspritzung freigegeben, so daß der volle Austrittsquerschnitt für die Haupteinspritzung zur Verfügung steht. Dies wiederum ermöglicht es, mit geringeren Einspritzdrücken das Auslangen zu finden. Die den Steuerkolben beaufschlagende Feder kann in einfacher Weise gegen die Hohlnadel selbst abgestützt sein und kann relativ klein dimensioniert sein, so daß die Verschiebung des Steuerkolbens mit geringer Trägheit möglich ist.

Die Ventilkugel selbst kann unter Freilassen von Kanälen zu den Spritzlöchern des Düsenkörpers am Grund des Düsenkörpers anliegen. Auf diese Weise wird ein besonders kurzer Weg zwischen Ventilsitz und Spritzlöchern erzielt, wodurch sich eine saubere Trennung zwischen Vor- und Haupteinspritzung auch bei sehr hohen Drehzahlen erzielen läßt, wobei nach der Haupteinspritzung kein Nachtropfen auftritt. Gleichzeitig wird ein günstiger Strömungsverlauf zwischen Kugelventil und Spritzlöchern erzielt, wobei dadurch, daß die Dichtung des Ventils gegenüber dem Steuerkolben erzielt wird, für das Öffnen eine geringere Beschleunigung erforderlich ist, wodurch diese Ausbildung besonders für hohe Drehzahlen geeignet ist.

Alternativ kann die Ausbildung so getroffen sein, daß die Hohlnadel ein Sackloch aufweist, in dessen den Spritzlöchern zugewandter Stirnwand eine Bohrung für die Verbindung zu den dem Steuerkolben zugeordneten Spritzlöchern im Düsenkörper angeordnet ist, daß die Hohlnadel auf gegenüber den vom Steuerkolben gesteuerten Spritzlöchern größerem Radius mit einer Sitzfläche des Düsenkörpers zusammenwirkt und daß die Ventilkugel und gegebenenfalls eine Kanäle freilassende Kugelauflage zwischen dem Steuerkolben und der den Spritzlöchern zugewandten Stirnwand des Sackloches angeordnet sind. Bei einer derartigen Ausbildung wird die Düsenkörperspitze weitgehend geschont und durch die gegebenenfalls vorgesehene Kugelauflage als gesonderter Bauteil ein Toleranzausgleich erzielt. Bei einer derartigen Ausbildung ist eine genaue Fertigung des Sacklochbodens nicht erforderlich.

Gemäß einer weiteren bevorzugten Ausbildung der erfindungsgemäßen Einspritzdüse weist die Hohlnadel in ihrem der Nadelspitze abgewandten Endbereich der Bohrung einen Federraum für die Aufnahme der den Steuerkolben beaufschlagenden Feder auf. Die Maßnahme, den Federraum in der Bohrung selbst vorzusehen, ist insbesondere der Tatsache zu verdanken, daß der Steuerkolben nur eine kleine Druckfläche aufweist und der Öffnungsdruck für die Voreinspritzung gering ist und daher mit relativ geringen Federkräften abgestützt werden kann.

Zur Begrenzung des Hubes des Steuerkolbens kann mit Vorteil der Federraum mit einem einen einstellbaren Anschlag für den Steuerkolben aufweisenden Druckzapfen abschließbar sein. Diese Verstellbarkeit des Anschlages erlaubt es, die Voreinspritzmenge exakt einzustellen und vereinfacht die Bearbeitung und Montage.

Gemäß einer bevorzugten Ausführungsform ist die Ausbildung so getroffen, daß die Düse getrennte Zulaufleitungen für die Haupteinspritzung und die Voreinspritzung aufweist, daß in die Zulaufleitungen ein mit einem drehzahlabhängigen Druck, insbesondere mit dem Vorpumpendruck, beaufschlagbarer Steuerschieber eingeschaltet ist und daß der Steuerschieber in Abhängigkeit vom beaufschlagenden Druck einen freigebenden oder drosselnden Querschnitt in den Zulaufleitungen aufweist. Durch die Einschlatung eines von einem drehzahlabhängigen Druck, insbesondere vom Vorpumpendruck, beaufschlagbaren Steuerschiebers in die getrennten Zulaufleitungen ist es möglich, den zeitlichen Abstand des Spritzbeginnes zwischen Voreinspritzung und Haupteinspritzung mit steigender Drehlzahl zu vergrößern, wodurch eine deutliche Trennung zwischen Voreinspritzung und Haupteinspritzung über einen wieteren Drehzahlbereich erreichbar ist. Durch eine Veränderung des Querschnitts in den Zulaufleitungen durch den Steuerschieber ergibt sich weiters die Möglichkeit, das Mengenverhältnis zwischen Voreinspritzung und Haupteinspritzung zu ändern.

Da in den Zulaufleitungen ein sehr hoher Druck vor Beginn der Einspritzung aufgebaut wird, ist bevorzugt der Steuerschieber in die Zulaufleitung zur Voreinspritzung und in eine Bypass-Leitung zur Leitung für die Haupteinspritzung eingeschaltet, wodurch die Beanspruchung des Steuerschiebers wesentlich herabgesetzt werden kann, da nur mehr ein Teil der unter hohem Druck stehenden Haupteinspritzmenge über den Steuerschieber geleitet wird. Vorzugsweise wird so vorgegangen, daß der Steuerschieber bei einer Drosselung des Querschnitts in der Zulaufleitung zur Haupteinspritzung einen vergrößerten Querschnitt in der Zulaufleitung zur Voreinspritzung freigibt, wodurch das Mengenverhältnis zwischen Voreinspritzung und Haupteinspritzung bei steigenden Drehzahlen zugunsten der Voreinspritzung verschoben wird.

Die Erfindung wird nachfolgend an Hand von in der Zeichnung dargestellten Ausführungsbeispielen näher erläutert. In dieser zeigen Fig. 1 schematisch eine Pumpe-Düse-Baueinheit, wobei die Details der Düse dieser Figur nicht entnommen werden können. In Fig. 2 ist eine vergrößerte Darstellung einer ersten Ausführungsform der erfindungsgemäßen Einspritzdüse im Längsschnitt gezeigt. Fig. 3 zeigt einen Schnitt nach der Linie 111-111 der Fig. 2 und Fig. 4 eine vergrößerte Darstellung des unteren Endbereiches der Düse nach Fig. 2. In Fig. 5 ist eine abgewandelte Ausbildung einer Düse entsprechend den Fig. 2,3 3 und 4 dargestellt, bei welcher die Kugel des Ventils auf einer Kugelauflage gelagert ist. Fig. 6 zeigt einen Schnitt nach der Linie VI-VI der Fig. 5. Fig. 7 zeigt den Einspritzdruckverlauf über den Nockenwellenwinkel für verschiedene Drehzahlen. Fig. 8 zeigt in einer abgewandelten Ausbildung einen Schnitt durch einen in die Zulaufleitungen eingeschalteten Steuerschieber und Fig. 9 zeigt einen Schnitt nach der Linie IX-IX der Fig. 8. Schließlich ist in Fig. 10 der Einspritzdruckverlauf über den Nockenwellenwinkel für verschiedene Drehzahlen bei Verwendung eines Steuerschiebers gemäß Fig. 8 und 9 eingetragen.

In Fig. 1 ist eine Pumpe-Düse-Beaueinheit dargestellt, in welcher der Pumpenkolben mit 1 bezeichnet ist. Im Anschluß an den Arbeitsraum 2 dieses Pumpenkolbens ist ein Rückschlagventil 3 vorgesehen, aus welchem über Zulaufleitungen 4 und 5 für die Haupteinspritzung sowie die Voreinspritzung Kraftstoff zur Düse 6 gelangt. Die Düse enthält Düsennadeln 7, wobei die Düsennadelfeder für die äußere Ventilnadel mit 8 bezeichnet ist. Die Düsennadelfeder 8 ist als Schraubenfeder ausgebildet und an einem Federteller 9 abgestützt, welcher über ein balliges Lager mit der äußeren Düsennadel zusammenwirkt.

Der Düsenkörper ist mit 10 bezeichnet und enthält Spritzlöcher 11 und 12, wobei die Details der Ausbildung der Düse 6 beispielsweise der Fig. 2 entnommen werden können.

In Fig. 2 ist ersichtlich, daß innerhalb der äußeren Düsennadel 7 ein Steuerkolben 13 in radialer Richtung dichtend und in axialier Richtung verschieblich geführt ist. Die äußere Düsennadel 7, welche als Hohlnadel ausgebildet ist, weist radiale Durchbrechungen 14 auf, welche in eine Ringnut 15 des Steuerkolbens 13 in der gezeigten Ruhelage münden. Der Steuerkolben 13 ist über eine im Inneren der hohlen Düsennadel 7 enthaltene Schraubenfeder 29 federnd abgestützt. Zur Sicherung der Feder in der Hohlnadel und zur Einstellung der Federkraft ist ein Druckzapfen 16 als Verschlußstück der Bohrung der hohlen Düsennadel 7 vorgesehen, welcher einen zapfenförmigen Ansatz 17 als Anschlag für einen zapfenförmigen Fortsatz 18 des Steuerkolbens 13 aufweist. Der freie Abstand zwischen diesen beiden Anschlägen 17 und 18 bestimmt die mögliche Voreinspritzmenge.

Bei Beaufschlagung der Zuführungsleitung 5 mit Kraftstoff unter Druck baut sich über die radialen Durchbrechungen 14 und die Ringnut 15 im Inneren des Steuerkolbens 13 Druck auf, wobei eine axiale Bohrung 19 vorgesehen ist, über welche dieser Druck an einem Ventilsitz 20 zur Wirkung gelangt. Bei Überschreiten der Kraft der den Steuerkolben belastenden Feder 29 hebt der Steuerkolben 13 mit seinem Ventilsitz 20 von einem von einer Kugel 21 gebildeten Ventilschließglied ab, wodurch der Kraftstoff über die auf kleinerem Radius befindlichen Spritzlöcher 12 ausgespritzt wird. Beim Abheben des Steuerkolbens 13 überschleift die Unterkante der ringförmigen Ausnehmung 15 die radialen Durchbrechungen 14 der äußeren Hohlnadel 7, so daß die weitere Zufuhr von Kraftstoff unter Druck unterbunden wird. Unter der Kraft der Feder 29 kann der Steuerkolben 13 mit seinem Ventilsitz 20 wiederum in dichtende Anlage an die Kugel 21 gelangen, wobei zwischenzeitlich durch den über die Zuführungsleitung 4 aufgebauten Haupteinspritzdruck und die Schultern 22 die äußere Hohlnadel 7 von ihrem Sitz abhebt und die auf größerem Durchmesser liegenden Spritzlöcher 11 freigibt. Gleichzeitig werden aber auch die Spritzlöcher 12, welche auf kleinerem Radius liegen, neuerlich freigegeben.

Details dieser Ausbildung nach Fig. 2 sind den Fig. 3 und 4 zu entnehmen. In Fig. 3 ist die ringförmige Ausnehmung 15 ersichtlich, welche über die radialen Bohrungen 14 in der Hohlnadel 7 mit der Zulaufbohrung 5 für die Voreinspritzkraftstoffmenge in Verbindung steht.

Aus der Darstellung nach Fig. 4 ist ersichtlich, daß nach Abheben des Steuerkolbens 13 von dem Schließglied, welches von der Kugel 21 gebildet ist, die über die axiale Bohrung 19 des Steuerkolbens 13 zugeführte Kraftstoffmenge an der Ventilkugel 21 vorbei in die Spritzlöcher 12 gelangen kann. Die Sitzfläche 20 des Steuerkolbens 13 hebt bei dieser Freigabe der Spritzlöcher 12 unabhängig von einer Verschiebung der äußeren Hohlnadel 7 von der Kugel 21 ab. Nach neuerlichem Absenken der Sitzfläche 20 auf die Kugel 21 und Überschreiten der Kraft, welche für das Anheben der Hohlnadel 7 erforderlich ist, hebt die Hohlnadel 7 von ihrer Sitzfläche 22 am Grund des Düsenkörpers 10 ab, so daß die Spritzlöcher 11 und die Spritzlöcher 12 für die Haupteinspritzung zur Verfügung stehen.

Bei der Ausbildung nach Fig. 5 und 6 weist die Hohlnadel 7 ein Sackloch 23 auf, dessen den Spritzlöchern 11 und 12 zugewandte Stirnwand 24 eine axiale Bohrung 25 für die Zuführung von Kraftstoff zu den Spritzlöchern 12 aufweist. An der Stirnwand 24 ist ein Auflageteil 26 festgelegt, welcher die das Ventilschließglied darstellende Kugel 21 trägt und den freien Durchgang von Kraftstoff zur axialen Bohrung 25 ermöglicht. Zu diesem Zweck weist der Auflageteil 26, wie aus Fig. 6 hervorgeht, Stege 27 auf, zwischen welchen Durchbrechungen 28 freibleiben.

Die Sitzfläche 20 des Steuerkolbens 13 ist hiebei, wie insbesondere aus Fig. 5 ersichtlich ist, konisch ausgebildet, so daß eine lose Auflage der Kugel 21 als Ventilschließglied am Grund bzw. der Stirnwand 24 des Sackloches 23 ausreicht, um einen sicher dichtenden Abschluß zwischen Ventilkugel 21 und Sitzfläche 20 zu gewährleisten.

Als Voreinspritzdruck genügen bei einer derartigen Ausbildung mit einem Steuerkolben Drücke zwischen 100 und 150 bar, wobei die Haupteinspritzung bereits ab Drücken von über 200 bar, beispielsweise 240 bar, erzielt werden kann. Sobald der Einspritzdruck unter den Schließdruck gesunken ist, werden alle Spritzöffnungen gleichzeitig geschlossen.

Der Einspritzdruckverlauf über den Nockenwellenwinkel ist aus Fig. 7 ersichtlich. Bei den im Vergleich dargestellten Drehzahlen von 400,1300 und 2200 Umdrehungen pro Minute sinkt der Einspritzdruck zwischen Vor- und Haupteinspritzung für alle Ausführungsformen auf Null ab, so daß eine klare Trennung der Voreinspritzung und der Haupteinspritzung bei beliebigen Drehzahlen erreicht wird.

In Fig. 8 ist eine abgewandelte Ausführungsform dargestellt, wobei nach dem Rückschlagventil in den Zulaufleitungen ein Steuerschieber 29' in einem Schiebersitz 30 angeordnet ist. Mit 5 ist wiederum die Zulaufleitung für die Voreinspritzung bezeichnet, während die Zulaufleitung 4 für die Haupteinspritzung strichliert angedeutet ist. Der Steuerschieber 29' ist in die Zulaufleitung 5 und in eine Bypassleitung 31 der Zulaufleitung 4 für die Haupteinspritzung eingeschaltet. Der Steuerschieber weist im Bereich der Leitungen 5 und 31 an seinem Umfang ringförmige Ausnehmungen 32 auf. Durch Aufbringen eines drehzahlabhängigen Druckes, insbesondere des Vorpumpendruckes, wird der Steuerschieber 29' in Richtung des Pfeiles 33 gegen die Kraft einer im Inneren des Steuerschiebers angeordneten Druckfeder 34 verschoben, wodurch der in der Zulaufleitung 5 von der Ausnehmung 32 freigegene Querschnitt vergrößert wird, während der in der Bypass-Leitung 31 freigegebene Querschnitt verringert wird. Es ergibt sich somit bei steigender Drehzahl und daher steigendem Steuerdruck eine Verschiebung des Mengenverhältnisses zugunsten der Voreinspritzung. Mit 35 sind O-Ringe für die Dichtung angedeutet.

In Fig. 9 sind deutlich die ringförmigen Ausnehmungen 32 am Umfang des Steuerschiebers 29' zu erkennen und die Zulaufleitungen sind strichliert angedeutet. Es wird wiederum deutlich, daß durch eine Verschiebung des Steuerschiebers 29' unterschiedliche Querschnitte in den Leitungen 5 und 31 freigegeben werden.

Der Einspritzdruckverlauf über den Nockenwellenwinkel ist aus Fig. 7 ersichtlich. Bei den im Vergleich dargestellten Drehzahlen von 400,1300 und 2200 Umdrehungen pro Minute sinkt der Einspritzdruck zwischen Vor- und Haupteinspritzung für alle Ausführungsformen auf Null ab, so daß eine klare Trennung der Voreinspritzung und der Haupteinspritzung bei beliebigen Drehzahlen erreicht wird.

Wird ein Steuerschieber gemäß einer Ausführung nach Fig. 8 und 9 verwendet, so ergibt sich ein Einspritzdruckverlauf, wie er in Fig. 10 dargestellt ist. Neben einer Trennung zwischen Voreinspritzung und Haupteinspritzung ergibt sich im Vergleich mit Fig. 7 zusätzlich für steigende Drehzahlen eine Verschiebung des Mengenverhältnisses zugunsten der Voreinspritzung, wobei sich die jeweils eingespritzte Kraftstoffmenge als Fläche unter den der Voreinspritzung bzw. der Haupteinspritzung zugeordneten Kurvenzug ergibt.

## Patentansprüche

1. Einspritzdüse für Brennkraftmaschinen mit einem Düsenkörper mit Spritzlöchern für Brennstoff und zwei koaxialen Ventilnadeln, bei welcher die äußere Hohlnadel (7) und die innere Ventilnadel (13) federnd abgestützt sind und mit gesonderten Spritzlöchern (11, 12) zusammenwirken und die Hohlnadel radiale Bohrungen aufweist, dadurch gekennzeichnet, daß die innere Ventilnadel als Steuerkolben (13) ausgebildet ist, dessen Mantel im Bereich der Mündungen der radialen Bohrungen (14) der Hohlnadel (7) von einer ringförmigen Ausnehmung (15) gebildete Steuerkanten aufweist, daß ausgehend von der ringförmigen Ausnehmung (15) des Mantels des Steuerkolbens (13) Kanäle zu einem am Steuerkolben angeordneten Sitz (20) eines mit dem Steuerkolben zusammenwirkenden Ventilschließgliedes (21) führen, daß eine an die ringförmige Ausnehmung (15) angeschlossene axiale Bohrung (19) Teil der Kanäle des Steuerkolbens (13) ist, und diese axiale Bohrung (19) an der den Spritzlöchern (12) zugewandten Stirnfläche konisch erweitert ist, und daß diese Stirnfläche mit einer Ventilkugel (21) zusammenwirkt.

2. Einspritzdüse nach Anspruch 1, dadurch gekennzeichnet, daß eine den Steuerkolben (13) beaufschlagende Feder (29) gegen die Hohlnadel (7) abgestützt ist.

3. Einspritzdüse nach Anspruch 1 oder 2, dadurch gekennzeichnet, daß die Ventilkugel (21) unter Freilassen von Kanälen zu den Spritzlöchern des Düsenkörpers (10) am Grund des Düsenkörpers anliegt.

4. Einspritzdüse nach Anspruch 1 oder 2, dadurch gekennzeichnet, daß die Hohlnadel (7) ein Sackloch (23) aufweist, in dessen den Spritzlöchern (11, 12) zugewandter Stirnwand (24) eine Bohrung (25) für die Verbindung zu den dem Steuerkolben (13) zugeordneten Spritzlöchern (12) im Düsenkörper (10) angeordnet ist, daß die Hohlnadel (7) mit einer Sitzfläche des Düsenkörpers (10) zusammenwirkt deren Radius größer ist als der Radius des Innenraumes des Düsenkörpers (10) an der Stelle an welcher die vom Steuerkolben (13) gesteuerten Spritzlöcher (12) einmünden, und daß die Ventilkugel (21) und gegebenenfalls eine Kanäle freilassende Kugelauflage (26) zwischen dem Steuerkolben (13) und der den Spritzlöchern (11, 12) zugewandten Stirnwand (24) des Sackloches (23) angeordnet sind.

5. Einspritzdüse nach einem der Ansprüche 1 bis 4, dadurch gekennzeichnet, daß die Hohlnadel (7) in ihrem der Nadelspitze abgewandten Endbereich der Bohrung einen Federraum für die Aufnahme der den Steuerkolben (13) beaufschlagenden Feder (29) aufweist.

6. Einspritzdüse nach Anspruch 5, dadurch gekennzeichnet, daß der Federraum mit einem einen einstellbaren Anschlag (17) für den Steuerkolben (13) aufweisenden Druckzapfen (16) anschließbar ist.

7. Einspritzdüse nach einem der Ansprüche 1 bis 6, dadurch gekennzeichnet, daß die Düse getrennte Zulaufleitungen (4, 5) für die Haupteinspritzung und die Voreinspritzung aufweist, daß in die Zulaufleitungen (4, 5) ein mit einem drehzahlabhängigen Druck, insbesondere mit dem Vorpumpendruck, beaufschlagbarer Steuerschieber (29') eingeschaltet ist und daß der Steuerschieber in Abhängigkeit vom beaufschlagenden Druck einen freigebenden oder drosselnden Querschnitt in den Zulaufleitungen aufweist.

8. Einspritzdüse nach Anspruch 7, dadurch gekennzeichnet, daß der Steuerschieber (29') in die Zulaufleitung (5) zur Voreinspritzung und in eine Bypass-Leitung (31) zur Leitung (4) für die Haupteinspritzung eingeschaltet ist.

9. Einspritzdüse nach Anspruch 7 oder 8, dadurch gekennzeichnet, daß der Steuerschieber (29') bei einer Drosselung des Querschnitts in der Zulaufleitung (4) zur Haupteinspritzung einen vergrößerten Querschnitt in der Zulaufleitung (5) zur Voreinspritzung freigibt.

## Revendications

1. Injecteur pour moteur à combustion interne, comportant un corps d'injecteur pourvu d'orifices d'injection de carburant et de deux aiguilles coaxiales formant soupape, où l'aiguille creuse extérieure (7) et l'aiguille intérieure de soupape (13) sont soutenues élastiquement et coopèrent avec des orifices d'injection distincts (11, 12) et où l'aiguille creuse comporte des trous radiaux, caractérisé en ce que l'aiguille intérieure de soupape est agencée comme un piston de distribution (13), dont la paroi comporte, dans la zone des embouchures des trous radiaux (14) de l'aiguille creuse (7), des arêtes de distribution formées par un évidement annulaire (15), en ce que, à partir de l'évidement annulaire (15) de la paroi du piston de distribution (13), des canaux mènent jusqu'à un siège (20) disposé sur le piston de distribution, d'un organe (21) de fermeture de soupape coopérant avec le piston de distribution, en ce qu'un trou axial (19), relié à l'évidement annulaire (15) fait partie des canaux du piston de distribution (13), et ce trou axial (19) est pourvu d'un élargissement conique sur la surface frontale dirigée vers les orifices d'injection (12), et en ce que cette surface frontale coopère avec une bille de soupape (21).

2. Injecteur selon la revendication 1, caractérisé en ce qu'un ressort (29) sollicitant le piston de distribution (13) est appuyé contre l'aiguille creuse (7).

3. Injecteur selon la revendication 1 ou 2, caractérisé en ce que la bille de soupape (21) s'applique contre la base du corps d'injecteur en dégageant des canaux en direction des orifices d'injection du corps d'injecteur (10).

4. Injecteur selon la revendication 1 ou 2, caractérisé en ce que l'aiguille creuse (7) comporte un trou borgne (23), dont la paroi frontale (24), dirigée vers les orifices d'injection (11, 12), est pourvue d'un trou (25) pour la liaison avec les orifices d'injection (12) ménagés dans le corps d'injecteur (10) et associés au piston du distribution (13), en ce que l'aiguille creuse (7) coopère avec une surface d'appui du corps d'injecteur (10), dont le rayon est supérieur au rayon du volume intérieur du corps d'injecteur (10) à l'endroit où débouchent les orifices d'injection (12) commandés par le piston de distribution (13), et en ce que la bille de soupape (21), et le cas échéant un appui de bille (26) dégageant des canaux, sont disposés entre le piston de distribution (13) et la par rontale (24), dirigée vers les orifices d'injection 1, 12), du trou borgne (23).

5. lecteur selon une des revendications 1 à 4, caractérisé en ce que l'aiguille creuse (7) comporte, dans la zone extrême de son trou qui est opposée à la pointe d'aiguille, un logement de ressort pour recevoir le ressort (29) sollicitant le piston de distribution (13).

6. Injecteur selon la revendication 5, caractérisé en ce que le logement de ressort peut être obturé par un poussoir (16), comportant une butée (17) réglable pour le piston de distribution (13).

7. Injecteur selon une des revendications 1 à 6, caractérisé en ce que cet injecteur comporte des conduits d'admission (4, 5) séparés pour l'injection principale et la préinjection, en ce qu'est interposé dans les conduits d'admission (4, 5) un tiroir de distribution (29') pouvant être sollicité par une pression fonction de la vitesse de rotation, notamment la pression d'une pompe de préinjection, et en ce que le tiroir de distribution présente, en fonction de la pression le sollicitant, une section de dégagement ou d'étranglement dans les conduits d'admission.

8. Injecteur selon la revendication 7, caractérisé en ce que le tiroir de distribution (29') est interposé dans le conduit (5) d'admission pour préinjection et dans un conduit (31) de dérivation du conduit (4) par l'injection principale.

9. Injecteur selon la revendication 7 ou 8, caractérisé en ce que le tiroir de distribution (29') produit, lors d'un étranglement de la section de passage du conduit (4) d'admission pour l'injection principale, une augmentation de la section de passage du conduit (5) d'admission pour préinjection.

## Claims

1. Injection nozzle for internal-combustion engines, with a nozzle body having spray holes for fuel and two coaxial valve needles, in which injection nozzle the outer hollow needle (7) and the inner valve needle (13) are supported resiliently and interact with separate spray holes (11, 12), and the hollow needle has radial bores, characterized in that the inner valve needle is designed as a control piston (13), the casing of which possesses, in the region of the mouths of the radial bores (14) of the hollow needle (7), control edges formed by an annular recess (15), in that, starting from the annular recess (15) of the casing of the control piston (13), ducts lead to a seat (20) located on the control piston and belonging to a valve-closing member (21) interacting with the control piston, in that an axial bore (19) connected to the annular recess (15) is part of the ducts of the control piston (13), and this axial bore (19) is widened conically on the end face confronting the spray holes (12), and in that this end face interacts with a valve ball (21).

2. Injection nozzle according to Claim 1, characterized in that a spring (29) loading the control piston (13) is supported against the hollow needle (7).

3. Injection nozzle according to Claim 1 or 2, characterized in that the valve ball (21) rests against the bottom of the nozzle body, at the same time leaving free ducts to the spray holes of the nozzle body (10).

4. Injection nozzle according to Claim 1 or Claim 2, characterized in that the hollow needle (7) has a blind hole (23), in the end wall (24) of which confronting the spray holes (11, 12) is arranged a bore (25) for connection to the spray holes (12) in the nozzle body (10) which are assigned to the control piston (13), in that the hollow needle (7) interacts with a seat face of the nozzle body (10), the radius of the seat face being larger than the radius of the interior of the nozzle body (10) at the point at which the spray holes (12) controlled by the control piston (13) open into it, and in that the valve ball (21) and, if appropriate, a ball rest (26) leaving ducts free are arranged between the control piston (13) and that end wall (24) of the blind hole (23) confronting the spray holes (11, 12).

5. Injection nozzle according to one of Claims 1 to 4, characterized in that the hollow needle (7), in its bore end region facing away from the needle tip, has a spring space receiving the spring (29) loading the control piston (13).

6. Injection nozzle according to Claim 5, characterized in that the spring space can be closed off by means of a pressure plug (16) having an adjustable stop (17) for the control piston (13).

7. Injection nozzle according to one of Claims 1 to 6, characterized in that the nozzle has separate inflow lines (4, 5) for main injection and preinjection, in that a control slide (29') loadable by a speed-dependent pressure, especially by the fore- pump pressure, is inserted in the inflow lines (4, 5), and in that the control slide has a cross-section in the inflow lines which opens or throttles in dependence on the loading pressure.

8. Injection nozzle according to Claim 7, characterized in that the control slide (29') is inserted in the inflow line (5) for preinjection and in a bypass line (31) to the line (4) for main injection.

9. Injection nozzle according to Claim 7 or 8, characterized in that, in the event of a throttling of the cross-section in the inflow line (4) for main injection, the control slide (29') opens an enlarged cross-section in the inflow line (5) for preinjection.
